# EUROPÄISCHE PATENTANMELDUNG

(11) **EP 4 699 754 A1**
(43) Veröffentlichungstag der Anmeldung: **25.02.2026**
(21) Anmeldenummer: 25196158.7
(22) Anmeldetag: 15.08.2025
(51) Int. Cl.: B26B 19/24, B26B 19/28

(54) **GROSSTIERSCHERMASCHINE**

(30) Priorität: 19.08.2024 DE 102024123626
(71) Anmelder: Aesculap Schermaschinen GmbH, 98528 Suhl (DE)
(72) Erfinder: Schinke, Klaus, 98553 Schleusingen (DE)
(74) Vertreter: Kalkoff & Partner Patentanwälte mbB

(57) **Zusammenfassung**

Die Erfindung betrifft eine Großtierschermaschine mit einem Schermaschinengrundkörper mit einer einen Elektromotor aufweisenden Antriebseinheit und einem Schermaschinenkopf mit einem Scherkopfhalter zur lösbaren Aufnahme eines eine erste Schneidplatte und eine zweite Schneidplatte aufweisenden Scherkopfs, wobei der Schermaschinenkopf mit einer Motorabtriebswelle des Elektromotors verbunden und zur Umwandlung der Drehbewegung der Motorabtriebswelle in eine oszillierende Bewegung der ersten Schneidplatte gegenüber der zweiten Schneidplatte ausgebildet ist. Um eine Großtierschermaschine bereitzustellen, die sich kostengünstig herstellen und komfortabel handhaben lässt und dabei einen einfachen Wechsel des Scherkopfs ermöglicht, ist vorgesehen, dass der Scherkopfhalter an dem Schermaschinenkopf zwischen einer Montagestellung zur Anordnung und Entfernung des Scherkopfs und einer Betriebsstellung verstellbar ist und die Längsachse der Motorabtriebswelle, eine Längsachse einer mit der Motorabtriebswelle gekoppelten Exzenterwelle und eine Schwenkachse eines von der Exzenterwelle angetriebenen und in der Betriebsstellung mit der ersten Schneidplatte in Eingriff befindlichen Schwinghebels parallel zueinander ausgerichtet sind.

## Beschreibung

Die Erfindung betrifft eine Großtierschermaschine mit
- einem Schermaschinengrundkörper mit einer einen Elektromotor aufweisenden Antriebseinheit und
- einem Schermaschinenkopf mit einem Scherkopfhalter zur lösbaren Aufnahme eines eine erste Schneidplatte und eine zweite Schneidplatte aufweisenden Scherkopfs, wobei der Schermaschinenkopf mit einer Motorabtriebswelle des Elektromotors verbunden und zur Umwandlung der Drehbewegung der Motorabtriebswelle in eine oszillierende Bewegung der ersten Schneidplatte gegenüber der zweiten Schneidplatte ausgebildet ist.

Großtierschermaschinen der eingangs genannten Art sind in vielfältigen Ausgestaltungen aus dem Stand der Technik bekannt. Das Gehäuse der Großtierschermaschinen, welches gleichermaßen als Handgriff dient und zur Aufnahme der Antriebseinheit ausgebildet ist, weist an einem vorderen Ende einen Schermaschinenkopf auf, der zur Aufnahme eines Scherkopfs mit einem Scherkopfhalter versehen ist. Der Scherkopf besteht aus einer ersten Schneidplatte und einer zweiten Schneidplatte, wobei zur Erzeugung einer Schneidbewegung die erste Schneidplatte gegenüber der feststehenden zweiten Schneidplatte oszillierend hin und her geschwenkt werden kann.

Die Umwandlung der Drehbewegung der Abtriebswelle des Elektromotors in eine oszillierende Bewegung der ersten Schneidplatte gegenüber der zweiten Schneidplatte erfolgt dabei innerhalb des Schermaschinenkopfs, wobei hierzu üblicherweise ein Exzenter genutzt wird, der die rotatorische Bewegung der Motorabtriebswelle in die gewünschte oszillierende Bewegung des Scherkopfs umwandelt.

Bekannte Großtierschermaschinen der eingangs genannten Art weisen den Nachteil auf, dass die Übertragung der Drehbewegung der Antriebswelle in eine oszillierende Bewegung des Scherkopfs komplex ausgebildet und daher teuer und aufgrund der geneigten Ausrichtung des Scherkopfs gegenüber dem Schermaschinengrundkörper von mehr als 30° zudem fehleranfällig ist. Zudem weisen bekannte Großtierschermaschinen den Nachteil auf, dass für einen Wechsel des Scherkopfs Schraubverbindung verwendet werden, die eine fehlerhafte Anordnung des Scherkopfs begünstigen, in deren Folge es zu Störungen während des Betriebs der Großtierschermaschinen kommen kann.

Hiervon ausgehend liegt der Erfindung die Aufgabe zugrunde, eine Großtierschermaschine bereitzustellen, die sich kostengünstig herstellen und komfortabel handhaben lässt.

Die Erfindung löst die Aufgabe durch eine Großtierschermaschine mit den Merkmalen des Anspruchs 1. Vorteilhafte Weiterbildungen der Erfindung sind in den abhängigen Ansprüchen angegeben.

Kennzeichnend für die erfindungsgemäße Großtierschermaschine ist, dass der Scherkopfhalter, welcher zur Aufnahme und Anordnung des Scherkopfs an der Großtierschermaschine dient, an dem Schermaschinenkopf zwischen einer Montagestellung zur Anordnung und Entfernung des Scherkopfs und einer Betriebsstellung verstellbar ist. Ferner sind die Längsachse der Motorabtriebswelle, eine Längsachse einer mit der Motorabtriebswelle gekoppelten Exzenterwelle und eine Schwenkachse eines von der Exzenterwelle angetriebenen und in der Betriebsstellung mit der ersten Schneidplatte in Eingriff befindlichen Schwinghebels parallel zueinander ausgerichtet.

Die erfindungsgemäße Ausrichtung der Motorabtriebswelle, der Längsachse der mit der Motorabtriebswelle gekoppelten Exzenterwelle sowie der Schwenkachse des von der Exzenterwelle antreibbaren Schwenkhebels erlaubt einen besonders einfachen und kostengünstigen Aufbau, wobei gleichzeitig Vibrationen im Betrieb der Großtierschermaschine minimiert werden können. Die Anbindung des Schwinghebels an die Exzenterwelle lässt sich in besonders einfacher und kostengünstiger Weise realisieren, sodass gleichzeitig in zuverlässiger Weise eine Übertragung der Bewegung des Schwinghebels auf den Scherkopf erfolgen kann. Zudem ermöglicht die erfindungsgemäße Anordnung eine Untersetzung der Drehbewegung der Motorabtriebswelle auf die Exzenterwelle, sodass ein hohes Antriebsdrehmoment gewährleistet werden kann, was bei Großtierschermaschinen aufgrund der Haardicke und der Felldichte der Tiere erforderlich ist, um einen zuverlässigen Betrieb gewährleisten zu können.

Die Ausgestaltung des Schermaschinenkopfs mit einem zwischen einer Montagestellung und einer Betriebsstellung verstellbaren Scherkopfhalter ermöglicht es zudem, den Scherkopf in besonders einfacher und komfortabler Weise auszutauschen und betriebssicher in der Betriebsstellung anzuordnen, insbesondere nachdem hierfür keine Demontage des Scherkopfs, d. h. eine Trennung der ersten Schneidplatte von der zweiten Schneidplatte, erforderlich ist. In der Montagestellung des Scherkopfhalters besteht eine besonders einfache Möglichkeit zur Entfernung des vormontierten Scherkopfs sowie der Anordnung des betriebsbereiten Scherkopfs. Durch eine Verlagerung des Scherkopfhalters in die Betriebsstellung ist ein an dem Scherkopfhalter angeordneter Scherkopf betriebssicher positioniert, sodass ein störungsfreier Betrieb der Großtierschermaschine gewährleistet ist.

Die erfindungsgemäße Ausgestaltung der Großtierschermaschine ermöglicht es, den Schwinghebel derart auszugestalten, dass sich dessen Längsachse im Wesentlichen senkrecht zu dessen Schwenkachse erstreckt, wodurch eine besonders einfache Verbindung des Schwinghebels mit dem Scherkopf in der Betriebsstellung hergestellt werden kann. Die durch die erste und zweite Schneidplatte aufgespannte Schnittebene kann dabei im Wesentlichen parallel zur Längsachse der Motorabtriebswelle ausgerichtet sein.

Nach einer besonders vorteilhaften Ausgestaltung der Erfindung ist jedoch vorgesehen, dass die durch die erste und zweite Schneidplatte aufgespannte Schnittebene die Längsachse der Motorabtriebswelle unter einem Winkel kleiner 15°, bevorzugt kleiner 10°, besonders bevorzugt 8°, schneidet. Bei dieser Ausgestaltung der Erfindung ist die durch die erste und zweite Schneidplatte aufgespannte Schnittebene in der Betriebsstellung des Scherkopfhalters unter den vorstehend angegebenen Winkeln ausgerichtet. Eine entsprechende Ausrichtung kann dabei besonders einfach dadurch erzielt werden, indem der Schwinghebel im Kontaktbereich mit der ersten Schneidplatte so ausgebildet ist, dass der Schwinghebel auch eine leicht gegenüber der Senkrechten der Längsachse des Schwinghebels geneigte erste Schneidplatte oszillierend antreiben kann. Der Schwinghebel und die erste Schneidplatte sind dabei nicht fest miteinander verbunden, sondern in einem mitnehmenden Eingriff befindlich. Dieser kann bspw. dadurch hergestellt werden, dass der Schwinghebel mit seinem dem Exzenter gegenüberliegenden Ende in eine Schwinghebelaufnahme an der ersten Schneidplatte eingreift.

Die vorteilhafterweise vorgesehene Ausrichtung der ersten und zweiten Schneidplatte, insbesondere die besonders bevorzugte Ausrichtung der Schneidplatte derart, dass die durch diese aufgespannte Schnittebene die Längsachse der Motorabtriebswelle unter einem Winkel von 8° schneidet, ermöglicht eine besonders gute Handhabung der Großtierschermaschine, bei der diese zur Durchführung des Scherprozesses im Wesentlichen in Längsachsenrichtung des Gehäuses der Schermaschine, welche auch als Handgriff dient, verstellt werden kann, wobei die Längsachse des Gehäuses im Wesentlichen parallel zur Längsachse der Motorabtriebswelle verläuft. Diese Ausgestaltung der Erfindung erlaubt somit einen ergonomischen Einsatz der Großtierschermaschine und erhöht somit den Bedienkomfort im Betrieb.

Die Anordnung des Scherkopfhalters an dem Schermaschinenkopf ist grundsätzlich frei wählbar. Nach einer vorteilhaften Ausgestaltung der Erfindung ist jedoch vorgesehen, dass der Scherkopfhalter an einem lösbar mit einem Kopfgehäusegrundkörper des Schermaschinenkopfs verbundenen Scherkopfscharnier angeordnet und in Richtung auf die Montagestellung vorgespannt ist.

Gemäß dieser Ausgestaltung der Erfindung ist vorgesehen, dass der Scherkopfhalter Bestandteil eines Scherkopfscharniers ist, welches lösbar mit einem Kopfgehäusegrundkörper des Schermaschinenkopfs verbunden, bspw. verschraubt ist. Der Scherkopfhalter ist gemäß dieser Ausgestaltung der Erfindung somit gegenüber dem Kopfgehäusegrundkörper zwischen der Montagestellung und der Betriebsstellung verstellbar, wobei das Scherkopfscharnier hierzu über einen Grundträger ortsfest mit dem Kopfgehäusegrundkörper verbunden ist. Diese Ausgestaltung der Erfindung gewährleistet eine zuverlässige und sichere Ausrichtung des Scherkopfs an der Großtierschermaschine in der Betriebsstellung. Eine vorteilhafterweise vorgesehene Vorspannung des Scherkopfhalters in Richtung auf die Montagestellung gewährleistet ferner, dass der Scherkopfhalter nach dessen Verlagerung aus der Betriebsstellung in die Montagestellung stabil in der Montagestellung verbleibt, in der dann komfortabel ein Scherkopf von dem Scherkopfhalter entnommen, bzw. an diesem angeordnet werden kann.

Nach einer besonders vorteilhaften Ausgestaltung der Erfindung ist dabei vorgesehen, dass der Scherkopfhalter an dem Scherkopfscharnier in der Betriebsstellung form- und/oder kraftschlüssig arretierbar ist. Nach einer Montage des Scherkopfs an dem Scherkopfhalter und dessen Verlagerung in die Betriebsstellung entgegen der Federvorspannung erfolgt eine Lagesicherung in der Betriebsstellung über eine form- und/oder kraftschlüssige Arretierung. Diese gewährleistet eine zuverlässige Lagesicherung des Scherkopfs in der Betriebsstellung, wobei die Arretierbarkeit dabei bspw. durch Rastelemente, besonders vorzugsweise vorgespannte Rastelemente, wie einen an dem Scherkopfscharnier angeordneten Rastschlitten, bewirkt wird, welche eine formschlüssige Arretierung des Scherkopfhalters an dem Scherkopfscharnier gewährleisten. Nach einer Auflösung der Arretierung erfolgt, vorzugsweise unterstützt durch eine Vorspannung, eine Verlagerung des Scherkopfhalters aus der Betriebsstellung in die Montagestellung.

Nach einer weiteren vorteilhafterweise vorgesehenen Ausgestaltung der Erfindung ist ferner vorgesehen, dass die Verbindung der Motorabtriebswelle mit der Exzenterwelle nach Art eines Stirnradgetriebes ausgebildet ist. Das Stirnradgetriebe zeichnet sich dabei dadurch aus, dass es in besonders einfacher und kostengünstiger Weise eine Untersetzung der Drehbewegung der Motorabtriebswelle in ein Drehbewegung der Exzenterwelle ermöglicht. Zudem ermöglicht das Stirnradgetriebe eine reibungsarme Lagerung, wodurch sich ein hoher Wirkungsgrad ergibt. Auch lässt sich durch das Stirnradgetriebe in besonders einfacher und kostengünstiger Weise die für den Scherbetrieb notwendige Untersetzung festlegen. Ebenfalls von Vorteil ist die geringe Geräuschentwicklung des Stirnradgetriebes, was die Ergonomie der Großtierschermaschine im Einsatz in ergänzender Weise verbessert.

Die Lagerung der Exzenterwelle und des Schwinghebels kann grundsätzlich in beliebiger Weise ausgebildet sein. Nach einer besonders vorteilhaften Ausgestaltung der Erfindung ist jedoch vorgesehen, dass der Kopfgehäusegrundkörper, welcher vorteilhafterweise zur Anordnung des Scherkopfscharniers ausgebildet ist, zur Lagerung der Exzenterwelle und des Schwinghebels ausgebildet und lösbar mit dem Schermaschinengrundkörper verbunden ist.

Gemäß dieser Ausgestaltung der Verbindung ist der vorzugsweise einstückige Kopfgehäusegrundkörper derart geformt, dass dieser Lagerungsmöglichkeiten für die Exzenterwelle sowie den Schwinghebel aufweist, sodass auf separate Vorrichtungen zur Aufnahme von Lagern für die Exzenterwelle und den Schwinghebel verzichtet werden kann. Der Kopfgehäusegrundkörper ist gemäß dieser Ausgestaltung der Erfindung derart ausgebildet, dass er eine unmittelbare Aufnahme der Exzenterwelle und des Schwinghebels ermöglicht oder zumindest derart ausgeformt ist, dass er eine einfache Aufnahme von bspw. Lagern und/oder Buchsen für die Aufnahme der Exzenterwelle und einer Lagerachse des Schwinghebels bietet.

Die lösbare Verbindung mit dem Schermaschinengrundkörper erlaubt dabei eine besonders einfache Montage und im Störungsfall Demontage, was eine besonders einfache Reparatur ermöglicht und somit die Nachhaltigkeit der Großtierschermaschine steigert. Insbesondere im Falle der ebenfalls vorteilhafterweise vorgesehenen Ausgestaltung des Kopfgehäusegrundkörpers zur Aufnahme des Scherkopfscharniers, besteht die Möglichkeit, die Bauteile des Schermaschinenkopfs, nämlich den Scherkopf, die Exzenterwelle sowie den Schwinghebel und den Scherkopfhalter an dem Kopfgehäusegrundkörper komfortabel anzuordnen und gemeinsam mit dem Schermaschinengrundkörper zu verbinden.

Nach einer besonders vorteilhaften Ausgestaltung der Erfindung ist dabei vorgesehen, dass der Kopfgehäusegrundkörper aus einem Kunststoff, insbesondere Thermoplast oder Duroplast, gebildet ist. Diese Ausgestaltung der Erfindung ermöglicht in besonders einfacher und komfortabler Weise die vorteilhafterweise vorgesehene einstückige Ausgestaltung des Kopfgehäusegrundkörpers zur Lagerung der Exzenterwelle und des Schwinghebels sowie zur Aufnahme des Scherkopfhalters. Der Kopfgehäusegrundkörper kann in bekannten Kunststoffformgebungsverfahren hergestellt werden. Darüber hinaus zeichnet sich die Verwendung eines Kunststoffs, insbesondere eines Thermoplasts oder Duroplasts ferner durch ein geringes Gewicht sowie aufgrund der Materialeigenschaften geringe Vibrationen aus, wodurch der Komfort im Betrieb der Schermaschine in ergänzender Weise gesteigert werden kann. Eine Verwendung eines Kunststoffs für den Kopfgehäusegrundkörper bewirkt zudem eine Entkopplung der Antriebsmechanik vom Schermaschinengehäuse, was in ergänzender Weise Vibrationen dämpft.

Eine ergänzende Schwingungsdämpfung kann nach einer vorteilhaften Weiterbildung der Erfindung dadurch erreicht werden, dass das Scherkopfscharnier über eine schwingungsdämpfende Schraubverbindung mit dem Kopfgehäusegrundkörper verbunden ist. Dabei werden unter einer schwingungsdämpfenden Verbindung solche Verbindungen verstanden, bei der im Bereich der Schraubverbindung zusätzlich Dämpfungselemente eingebracht werden, die eine Reduzierung der entstehenden Vibrationen bewirken.

Ein Ausführungsbeispiel der Erfindung wird nachstehend mit Bezug auf die Zeichnungen erläutert. In den Zeichnungen zeigen:
- Fig. 1: eine perspektivische Ansicht einer Großtierschermaschine;
- Fig. 2: eine perspektivische Ansicht der Großtierschermaschine von Fig. 1 ohne Maschinenkopfgehäuse;
- Fig. 3: eine vergrößerte Darstellung eines Schermaschinenkopfs der Großtierschermaschine von Fig. 1 mit demontiertem Maschinenkopfgehäuse und Kopfgehäusegrundkörper;
- Fig. 4: eine weitere perspektivische Ansicht des Schermaschinenkopfs von Fig. 3 ohne Scherkopf und
- Fig. 5: eine Explosionsdarstellung des Schermaschinenkopfs von Fig. 2.

Ein Ausführungsbeispiel einer Großtierschermaschine 1 ist in Figur 1 in einer perspektivischen Ansicht dargestellt. Die Großtierschermaschine 1 weist dabei einen Schermaschinengrundkörper 2 auf, welcher sowohl zur Aufnahme einer hier nicht dargestellten, einen Elektromotor aufweisenden Antriebseinheit als auch als Handgriff der Großtierschermaschine 1 dient. Stirnseitig ist an den Schermaschinengrundkörper 2 ein Schermaschinenkopf 3 angeschlossen, an dem ein eine erste Schneidplatte 16 und eine zweite Schneidplatte 17 aufweisender Scherkopf 15 lösbar angeordnet ist.

Der Schermaschinenkopf 3 dient neben der Aufnahme des Scherkopfs 15 dazu, eine Drehbewegung einer Motorabtriebswelle 7 des hier nicht dargestellten Elektromotors in eine oszillierende Bewegung der ersten Schneidplatte 16 gegenüber der zweiten Schneidplatte 17 umzuwandeln, um so die gewünschte Schneidbewegung zu erzielen. Der Schermaschinenkopf 3 weist hierzu eine über ein Zahnrad 6 mit der Motorabtriebswelle 7 gekoppelte Exzenterwelle 10 auf, an deren dem Zahnrad 6 gegenüberliegenden Ende stirnseitig ein Exzenter 11 angeordnet ist. Der Exzenter 11 ist seinerseits in einer Aufnahme 14 eines Schwinghebels 12 angeordnet, welcher über einen sich parallel zur Exzenterwelle 10 erstreckenden Schwinghebelbolzen 13 verschwenkbar gelagert ist.

In der in den Figuren 1 bis 5 dargestellten Betriebsstellung des Scherkopfs 15 der Großtierschermaschine 1 greift das der Aufnahme 14 gegenüberliegende Ende des Schwinghebels 12 in eine Schwinghebelaufnahme 28 an der ersten Schneidplatte 16 ein und wandelt somit die Drehbewegung der Motorabtriebswelle 7 in eine oszillierende Bewegung der ersten Schneidplatte 16 gegenüber der zweiten Schneidplatte 17 um. Während die Längsachse der Motorabtriebswelle 7, der Exzenterwelle 10 und des Schwinghebelbolzens 13 parallel zueinander verlaufen, ist der Scherkopf 15 in der Betriebsstellung derart an dem Schermaschinenkopf 3 angeordnet, dass eine durch die erste und zweite Schneidplatte 16, 17 aufgespannte Ebene die Längsachsen unter einem Winkel von 8° schneidet.

Zur Lagerung der Exzenterwelle 10, des Schwinghebelbolzens 13 sowie zur Anordnung eines Scherkopfscharniers 19, welches zur lösbaren Aufnahme des Scherkopfs 15 dient, weist der Schermaschinenkopf 3 einen Kopfgehäusegrundkörper 5 auf. Der einstückig aus einem Kunststoff gebildete Kopfgehäusegrundkörper 5 weist dabei Aufnahmen zur Anordnung von Lagern 8, 9 für die Exzenterwelle 10 sowie zur Aufnahme des Schwinghebelbolzens 12 auf. Die Anordnung des Scherkopfscharniers 19 an dem Kopfgehäusegrundkörper 5 erfolgt über Befestigungsschrauben 25, mittels derer das Scherkopfscharnier 19 an dem Kopfgehäusegrundkörper 5 fixiert werden kann. Das Scherkopfscharnier 19 weist dabei einen Grundträger 20 auf, über den das Scherkopfscharnier 19 ortsfest an dem Kopfgehäusegrundkörper 5 befestigt wird. Zur lösbaren Aufnahme des Scherkopfs 15 weist das Scherkopfscharnier 19 ferner einen Scherkopfhalter 23 auf, welcher gegenüber dem Grundträger 20 des Scherkopfscharniers 19 aus der in den Figuren 1 bis 5 dargestellten Betriebsstellung um einen Schwenkbolzen 24 in eine hier nicht dargestellte Montagestellung verschwenkbar ist.

In der Montagestellung besteht die Möglichkeit, den Scherkopf 15 auf den Scherkopfhalter 23 aufzuschieben, bzw. von diesem zu entnehmen. Nach einer Montage des Scherkopfs 15 an dem Scherkopfhalter 23 wird dieser um den Schwenkbolzen 24 in die in den Figuren 1 bis 5 dargestellte Betriebsstellung verschwenkt. In der Betriebsstellung liegen Klemmhalter 22 an dem Scherkopf 15 seitlich an dem Scherkopfscharnier 19 an und ein Schlitten 21 arretiert den Scherkopf 15 lösbar. Der Schlitten 21 ist dabei in Richtung auf die in den Figuren 1 bis 5 dargestellte Betriebsstellung vorgespannt und gewährleistet somit eine zuverlässige Lagesicherung des Scherkopfs 15 in der Betriebsstellung.

Eine Schwinghebelaufnahme 28, welche durch eine Ausnehmung an der ersten Schneidplatte 16 gebildet ist, dient zur Aufnahme des der Aufnahme 14 gegenüberliegenden Endes des Schwinghebels 12. Die Schwingbewegung des Schwinghebels 12 bewirkt somit im Zusammenwirken mit der ersten Schneidplatte 16 eine oszillierende Bewegung der ersten Schneidplatte 16 gegenüber der feststehenden zweiten Schneidplatte 17. Eine über Befestigungsschrauben 25 an der zweiten Schneidplatte 17 fixierte Scherkopffeder 18 gewährleistet dabei eine zuverlässige Anlage der ersten Schneidplatte 16 an der zweiten Schneidplatte 17.

Der Kopfgehäusegrundkörper 5 ist aus einem schwingungsdämpfenden Kunststoff gebildet und mittels Befestigungsschrauben 27a, 27b mit dem Schermaschinengrundkörper 2 verbunden. Darüber hinaus dienen sich durch Aufnahmen an dem Kopfgehäusegrundkörper 5 erstreckende Befestigungsschrauben 26 zur Festlegung des Maschinenkopfgehäuses 4 an dem Kopfgehäusegrundkörper 5.

### Bezugszeichenliste

- 1: Großtierschermaschine
- 2: Schermaschinengrundkörper
- 3: Schermaschinenkopf
- 4: Maschinenkopfgehäuse
- 5: Kopfgehäusegrundkörper
- 6: Zahnrad
- 7: Motorabtriebswelle
- 8: Lager
- 9: Lager
- 10: Exzenterwelle
- 11: Exzenter
- 12: Schwinghebel
- 13: Schwinghebelbolzen
- 14: Aufnahme
- 15: Scherkopf
- 16: erste Schneidplatte
- 17: zweite Schneidplatte
- 18: Scherkopffeder
- 19: Scherkopfscharnier
- 20: Grundträger
- 21: Schlitten
- 22: Klemmhalter (Scherkopf)
- 23: Scherkopfhalter
- 24: Schwenkbolzen
- 25: Befestigungsschraube Scherkopfscharnier
- 26: Befestigungsschraube Maschinenkopfgehäuse
- 27a: Befestigungsschrauben Kopfgehäusegrundkörper
- 27b: Befestigungsschrauben Kopfgehäusegrundkörper
- 28: Schwinghebelaufnahme

## Patentansprüche

1. Großtierschermaschine (1) mit
- einem Schermaschinengrundkörper (2) mit einer einen Elektromotor aufweisenden Antriebseinheit und
- einem Schermaschinenkopf (3) mit einem Scherkopfhalter (23) zur lösbaren Aufnahme eines eine erste Schneidplatte (16) und eine zweite Schneidplatte (17) aufweisenden Scherkopfs (15), wobei der Schermaschinenkopf (3) mit einer Motorabtriebswelle (7) des Elektromotors verbunden und zur Umwandlung der Drehbewegung der Motorabtriebswelle (7) in eine oszillierende Bewegung der ersten Schneidplatte (16) gegenüber der zweiten Schneidplatte (17) ausgebildet ist,
**dadurch gekennzeichnet, dass**
der Scherkopfhalter (23) an dem Schermaschinenkopf (3) zwischen einer Montagestellung zur Anordnung und Entfernung des Scherkopfs (15) und einer Betriebsstellung verstellbar ist und die Längsachse der Motorabtriebswelle (7), eine Längsachse einer mit der Motorabtriebswelle (7) gekoppelten Exzenterwelle (10) und eine Schwenkachse eines von der Exzenterwelle (10) angetriebenen und in der Betriebsstellung mit der ersten Schneidplatte (16) in Eingriff befindlichen Schwinghebels (12) parallel zueinander ausgerichtet sind.

2. Großtierschermaschine nach Anspruch 1, **dadurch gekennzeichnet, dass** eine durch die erste und zweite Schneidplatte (16, 17) aufgespannte Schnittebene die Längsachse der Motorabtriebswelle (7) unter einem Winkel kleiner 15°, bevorzugt kleiner 10°, besonders bevorzugt 8° schneidet.

3. Großtierschermaschine nach Anspruch 1 oder 2, **dadurch gekennzeichnet, dass** der Scherkopfhalter (23) an einem lösbar mit einem Kopfgehäusegrundkörper (5) verbundenen Scherkopf (19) angeordnet und in Richtung auf die Montagestellung vorgespannt ist.

4. Großtierschermaschine nach einem oder mehreren der vorhergehenden Ansprüche, **dadurch gekennzeichnet, dass** der Scherkopfhalter (23) an dem Scherkopfscharnier (19) in der Betriebsstellung form- und/oder kraftschlüssig arretierbar ist.

5. Großtierschermaschine nach einem oder mehreren der vorhergehenden Ansprüche, **dadurch gekennzeichnet, dass** die Verbindung der Motorabtriebswelle (7) mit der Exzenterwelle (10) nach Art eines Stirnradgetriebes ausgebildet ist.

6. Großtierschermaschine nach einem oder mehreren der vorhergehenden Ansprüche, **dadurch gekennzeichnet, dass** der Kopfgehäusegrundkörper (5) zur Lagerung der Exzenterwelle (10) und des Schwinghebels (12) ausgebildet und lösbar mit dem Schermaschinengrundkörper (2) verbunden ist.

7. Großtierschermaschine nach einem oder mehreren der vorhergehenden Ansprüche, **dadurch gekennzeichnet, dass** der Kopfgehäusegrundkörper (5) aus einem Kunststoff, insbesondere einem Thermoplast oder Duroplast gebildet ist.

8. Großtierschermaschine nach einem oder mehreren der vorhergehenden Ansprüche, **dadurch gekennzeichnet, dass** das Scherkopfscharnier (9) über eine schwingungsdämpfende Schraubverbindung mit dem Kopfgehäusegrundkörper (5) verbunden ist.
